# EUROPÄISCHE PATENTANMELDUNG

(11) **EP 4 725 623 A1**
(43) Veröffentlichungstag der Anmeldung: **15.04.2026**
(21) Anmeldenummer: 25206390.4
(22) Anmeldetag: 02.10.2025
(51) Int. Cl.: B21F 23/00

(54) **DRAHTFÜHRUNGSEINRICHTUNG, DRAHTVERARBEITUNGSMASCHINE UND VERFAHREN**

(30) Priorität: 09.10.2024 DE 102024129196
(71) Anmelder: WAFIOS Aktiengesellschaft, 72764 Reutlingen (DE)
(72) Erfinder: Kuhnert, Oliver, 72827 Wannweil (DE); Niethammer, Jörg, 72119 Ammerbuch (DE); Sautter, Robin, 72793 Pfullingen (DE)
(74) Vertreter: Patentanwälte Ruff, Wilhelm, Beier, Dauster & Partner mbB

(57) **Zusammenfassung**

Die Erfindung betrifft eine Drahtführungseinrichtung (1) zur Führung einer Längsbewegung eines Drahts (2) koaxial mit einer Durchlaufachse (D) in einer Drahtverarbeitungsmaschine (100) bei der Herstellung von Formteilen aus Draht (2), umfassend:
- einen gestellfest montierbaren Träger (10),
- ein Basis-Führungselement (20), das von dem Träger (10) getragen ist und mindestens eine zum Kontakt mit dem Draht (2) vorgesehene Basis-Führungsfläche (21) aufweist, welche im montierten Zustand der Drahtführungseinrichtung (1) als Auflagefläche für den Draht (2) vorgesehen ist,
- eine Seitenführungsgruppe (30') umfassend ein erstes Seitenführungselement (31) mit mindestens einer der Durchlaufachse (D) zugewandten ersten Seitenführungsfläche (32), ein gegenüberliegend angeordnetes zweites Seitenführungselement (33) mit mindestens einer der Durchlaufachse (D) zugewandten zweiten Seitenführungsfläche (34), und ein über Steuersignale mindestens einer Steuereinheit steuerbares Antriebssystem (35) zur Erzeugung einer Zustellbewegung wenigstens eines der Seitenführungselemente (31, 33), derart,
- dass die Basis-Führungsfläche (21) und die Seitenführungsflächen (32, 34) in einer Projektion parallel zur Durchlaufachse (D) einen Führungskanal variabler Breite für den Draht (2) begrenzen.

## Beschreibung

### ANWENDUNGSGEBIET UND STAND DER TECHNIK

Die Erfindung betrifft eine Drahtführungseinrichtung zur Führung einer Längsbewegung eines Drahts koaxial mit einer Durchlaufachse in einer Drahtverarbeitungsmaschine bei der Herstellung von Formteilen aus Draht, eine Drahtverarbeitungsmaschine mit solch einer Drahtführungseinrichtung und ein Verfahren zur Herstellung von Formteilen aus Draht in solch einer Drahtverarbeitungsmaschine.

Drahtverarbeitungsmaschinen sind Werkzeugmaschinen, die mit Hilfe geeigneter Werkzeuge aus langgestreckten Werkstücken wie Draht, Rohr, Band oder dergleichen in einem automatischen Herstellungsprozess kleinere oder größere Serien von Formteilen mit teilweise komplexer Geometrie überwiegend durch Umformen erzeugen können. Zur effizienten Herstellung großer Stückzahlen von Formteilen werden heutzutage hochproduktive computernumerisch gesteuerte Umformmaschinen mit zahlreichen Maschinenachsen eingesetzt, die über eine Steuereinrichtung koordiniert angesteuert werden.

Bei der Herstellung von Formteilen aus Draht wird der Draht unter der Steuerung durch ein NC-Steuerprogramm mittels einer Einzugseinrichtung von einem Werkstückvorrat in die Drahtverarbeitungsmaschine eingezogen bzw. gefördert. Der Werkstückvorrat wird in Form eines Coils bereitgestellt, also in Form eines nach Art einer Spule aufgewickelten Drahtgebindes. Innerhalb der Drahtverarbeitungsmaschine wird der zugeführte Draht mittels mindestens einer Drahtführungseinrichtung geführt und mittels mindestens einer Bearbeitungseinrichtung zum gewünschten Formteil umgeformt. Bei manchen Drahtverarbeitungsmaschinen wird das fertiggestellte Formteil nach Abschluss aller Schritte einer Umformoperation unter der Steuerung durch das NC-Steuerprogramm mittels einer Schnitteinrichtung von dem zugeführten Draht abgetrennt. Es gibt auch Drahtverarbeitungsmaschinen, bei denen zunächst ein gerades Drahtstück vorgebbarer Länge vom zugeführten Draht abgeschnitten wird und das gerade Drahtstück danach in einer oder mehreren Umformschritten zum Formteil umgeformt wird. In jedem Fall wiederholen sich die Prozessschritte zyklisch für jedes herzustellende Formteil.

Eine wesentliche Aufgabe der Drahtführungseinrichtung besteht darin, den Draht mit möglichst wenig Spiel zu einer in Materialförderrichtung nachgeschalteten Bearbeitungseinrichtung hinzuführen und/oder von einer vorgeschalteten Bearbeitungseinrichtung wegzuführen, so dass der Draht für die Bearbeitung optimal in der Arbeitslage positioniert ist, auf die ein Werkzeug oder mehrere Werkzeuge einer Bearbeitungseinrichtung eingestellt ist bzw. sind. Bei der Bearbeitungseinrichtung kann es sich zum Beispiel um eine Umformeinrichtung mit mindestens einem Umformwerkzeug oder um eine Schnitteinrichtung handeln.

Das Einrichten der Drahtverarbeitungsmaschine kann selbst für erfahrene Bediener eine technische Herausforderung darstellen. Wenn die Drahtverarbeitungsmaschine zur Verarbeitung von Drähten mit unterschiedlichen Drahtquerschnitten (insbesondere mit unterschiedlichen Durchmesser und/oder unterschiedlichen Querschnittsformen) vorgesehen ist, kann der Zeitaufwand zum Umrüsten erheblich sein. Lange Rüstzeiten verschlechtern die Wirtschaftlichkeit der Produktion.

Es gibt bereits Vorschläge, Drahtverarbeitungsmaschinen im Hinblick auf die Verarbeitung unterschiedlicher Drahtquerschnitte zu verbessern.

Das Gebrauchsmuster CN218310542U beschreibt ein Führungsrad mit einem Führungsradkörper, einem ersten, festen Führungsteil und einem zweiten, einstellbaren Führungsteil. Das feste Führungsteil ist stirnseitig an dem Führungsradkörper angeordnet und steht in radialer Richtung über eine Führungsfläche des einstellbaren Führungsteils hinaus. Das einstellbare Führungsteil ist ringförmig ausgebildet und ist auf einer dem festen Führungsteil gegenüberliegenden Seite des Führungsradkörpers auf den Außenumfang bzw. die Führungsfläche des Führungsradkörpers aufgeschoben. Der Abstand zwischen dem festen Führungsteil und dem einstellbaren Führungsteil ist an Führungsdrähte mit unterschiedlichen Breiten manuell anpassbar.

Die Patentschrift KR102123402 B1 beschreibt eine Stahldraht-Führungsvorrichtung, die Stahldrähte mit verschiedenen Durchmessern so führen kann, dass die Stahldrähte stabil zu einer Schneideeinheit oder einer Verarbeitungseinheit einer Formvorrichtung transportiert werden können, um zu einem Teil wie einer Schraube, einer Mutter usw. verarbeitet zu werden. Die Stahldraht-Führungsvorrichtung umfasst eine Buchseneinheit mit einer Vielzahl von ersten Führungslöchern mit unterschiedlichen Durchmessern in einer Längsrichtung und eine Vielzahl von Führungseinheiten, die selektiv in die ersten Führungslöcher eingesetzt oder aus diesen herausgezogen werden und zweite Führungslöcher in einer Längsrichtung aufweisen, wobei die zweiten Führungslöcher der Führungseinheiten so ausgebildet sind, dass sie unterschiedliche Durchmesser aufweisen, und die Stahldrähte selektiv in die ersten Führungslöcher der Buchseneinheit oder die zweiten Führungslöcher der in den ersten Führungslöchern montierten Führungseinheiten eingesetzt werden können.

### AUFGABE UND LÖSUNG

Der Erfindung liegt als technisches Problem die Bereitstellung einer Drahtführungseinrichtung der eingangs genannten Art zugrunde, die gegenüber dem oben erwähnten Stand der Technik besonders bei der Verarbeitung unterschiedlicher Drahtquerschnitte weitergehende Vorteile bietet, insbesondere im Hinblick auf Automatisierung, Funktionalität, Rüstzeit, Werkstückqualität und/oder Herstellungsaufwand. Weiterhin sollen eine Drahtverarbeitungsmaschine mit solch einer Drahtführungseinrichtung und ein Verfahren zur Herstellung von Formteilen aus Draht in solch einer Drahtverarbeitungsmaschine bereitgestellt werden.

Die Erfindung löst dieses Problem durch die Bereitstellung einer Drahtführungseinrichtung mit den Merkmalen des Anspruchs 1, einer Drahtverarbeitungsmaschine mit den Merkmalen des Anspruchs 10 und eines Verfahrens mit den Merkmalen des Anspruchs 13. Vorteilhafte Weiterbildungen der Erfindung sind in den Unteransprüchen angegeben, deren Wortlaut hiermit durch Verweis zum Bestandteil der Beschreibung gemacht wird. Dies schließt insbesondere auch alle Ausführungsformen der Erfindung ein, die sich aus den Merkmalskombinationen ergeben, die durch die Rückbezüge in den Unteransprüchen definiert sind.

Die erfindungsgemäße Drahtführungseinrichtung umfasst einen gestellfest montierbaren Träger, ein Basis-Führungselement und eine Seitenführungsgruppe. Der Träger ist beispielsweise an einem Maschinengestell einer Drahtverarbeitungsmaschine oder an einem gestellfest montierten Teil gestellfest montierbar. Das Basis-Führungselement ist von dem Träger getragen und weist mindestens eine zum Kontakt mit dem Draht vorgesehene Basis-Führungsfläche auf. Die Basis-Führungsfläche ist im montierten Zustand der Drahtführungseinrichtung als Auflagefläche für den Draht vorgesehen. Die Seitenführungsgruppe umfasst ein, insbesondere gegenüber dem Träger beweglich gelagertes, erstes Seitenführungselement mit mindestens einer der Durchlaufachse zugewandten ersten Seitenführungsfläche, ein, insbesondere gegenüber dem Träger beweglich gelagertes, gegenüberliegend angeordnetes zweites Seitenführungselement mit mindestens einer der Durchlaufachse zugewandten zweiten Seitenführungsfläche und ein über Steuersignale mindestens einer Steuereinheit steuerbares Antriebssystem zur Erzeugung einer Zustellbewegung wenigstens eines der Seitenführungselemente. Dabei begrenzen die Basis-Führungsfläche und die beiden Seitenführungsflächen in einer Projektion parallel zur Durchlaufachse einen Führungskanal variabler Breite für den Draht. Der Führungskanal kann zumindest unten und seitlich geschlossenen sein und seine führungswirksamen Dimensionen werden durch die Basis-Führungsfläche und die Seitenführungsflächen begrenzt bzw. definiert. Im Rahmen dieser Anmeldung bezeichnet der Begriff "Durchlaufachse" diejenige Achse innerhalb des Maschinenkoordinatensystems, mit der die Längsmittelachse des geführten Werkstücks bzw. des Drahts zusammenfallen soll.

Ein Vorteil dieser Lösung besteht darin, dass die Drahtführungseinrichtung zur Führung von Drähten unterschiedlicher Durchmesser und unterschiedlicher Geometrien geeignet ist, ohne einen Werkzeugwechsel an der Drahtführungseirichtung durchführen zu müssen. Herkömmliche Drahtführungseinrichtungen sind meist nur für einen bestimmten Querschnitt vorgesehen, so dass für unterschiedliche Drahtquerschnitte unterschiedliche Drahtführungseinrichtungen hergestellt und beim Einrichten der Drahtverarbeitungsmaschine eingebaut und justiert werden müssen. Diese Drahtführungseinrichtungen weisen in der Regel ein gewisses Spiel zum Nennmaß des Drahtes auf, so dass der eingelegte Draht mit "etwas Luft" durch die Führung verlaufen kann. Bei der erfindungsgemäßen Lösung ist dagegen die Drahtführungseinrichtung durch die Möglichkeit der antriebsgesteuerten Zustellung der Seitenführungselemente an unterschiedliche Durchmesser und Geometrien anpassbar, ohne dass ein Bediener eingreifen muss. Die lichte Weite zwischen den Seitenführungsflächen lässt sich mittels des Antriebssystems der Seitenführungsgruppe vorzugsweise stufenlos verstellen. Die erfindungsgemäße Drahtführungseinrichtung erspart somit in einer Drahtverarbeitungsmaschine bei einem Querschnittswechsel des Drahts erheblich Zeit und Kosten. Zudem werden durch eine stufenlose Anpassung der Drahtführungseinrichtung keine genauen und querschnittsabhängigen Führungen mehr benötigt. Die Drahtführungseinrichtung eignet sich nicht nur für die Führung von Draht, sondern auch weiterer langgestreckter Werkstücke, wie Rohre, Bänder oder dergleichen.

Eines der beiden Seitenführungselemente kann feststehend bzw. nicht beweglich gelagert sein, so dass nur das andere der beiden Seitenführungselemente zustellbar bzw. verstellbar ausgebildet ist. Bei dieser Ausführungsform wird zur Ausbildung eines schmaleren Führungskanals das verstellbare Seitenführungselement zum feststehenden Seitenführungselement hinbewegt und zur Ausbildung eines breiteren Führungskanals wird das verstellbare Seitenführungselement von dem feststehenden Seitenführungselement wegbewegt.

Gemäß einer Weiterbildung ist die Seitenführungsgruppe als Zentriergruppe ausgebildet und das Antriebssystem ist zur Erzeugung von gegenläufigen Zustellbewegungen der Seitenführungselemente eingerichtet. Dies stellt eine konstruktiv und funktionell vorteilhafte Realisierung der Seitenführungsgruppe dar, da hierdurch eine Zentrierung des geführten Werkstücks in Bezug auf die Durchlaufachse möglich ist. Die gegenläufigen Zustellbewegungen erfolgen vorzugsweise synchron bzw. gleichzeitig. Das Antriebssystem kann dabei über Steuersignale einer oder mehr als einer Steuereinheit steuerbar sein. Mehr als eine Steuereinheit ermöglicht eine unabhängige Zustellung der beiden Seitenführungselemente.

Gemäß einer Weiterbildung weist das Basis-Führungselement keinen Antrieb auf. Das Basis-Führungselement kann fest bzw. unbeweglich am Träger angebracht sein. Dadurch ergibt sich eine konstruktiv einfache und robuste Auflage. Die vorzugsweise ebene Auflagefläche bzw. Basis-Führungsfläche legt dann ein Referenzniveau fest, das bei Formatwechsel unverändert bleibt. Dadurch ergeben sich überraschenderweise auch Vereinfachungen bei der Anpassung anderer vom Werkstückformat abhängiger Komponenten der Drahtverarbeitungsmaschine.

Konventionelle Drahtverarbeitungsmaschinen sind in der Regel so ausgelegt, dass die Durchlaufachse unabhängig vom Drahtquerschnitt innerhalb des Maschinenkoordinatensystems für alle Drahtquerschnitte des Arbeitsbereichs der Maschine dieselbe ist und als Referenzachse dient. Im Gegensatz dazu wird bei dem Konzept mit fest montiertem Basis-Führungselement durch die Basis-Führungsfläche bzw. die Auflagefläche eine definierte Bezugsfläche festlegt, welche auch bei Querschnitts- bzw. Formatwechsel des Drahtes unverändert bleibt. Dadurch ist bei einer derartigen Drahtführungseinrichtung im allgemeinen Fall die Durchlaufachse abhängig vom Drahtquerschnitt. Beispielsweise liegt bei der Verarbeitung von Runddraht die Durchlaufachse in Bezug auf die Basis-Führungsfläche in einem Abstand, der dem Radius (Halbmesser) des Drahtes entspricht. Bei Flachmaterial mit Rechteckquerschnitt, das vorzugsweise, aber nicht zwingend, mit seiner Breitseite auf der Basis-Führungsfläche aufliegt, entspricht der Abstand zwischen der Basis-Führungsfläche und der Längsmittelachse des Flachmaterials jeweils der Hälfte der senkrecht zur Breitseite gemessenen Dicke des Flachmaterials. Durch diese Abkehr vom herkömmlichen Grundsatz, alle werkstückberührenden Komponenten der Drahtverarbeitungsmaschine in Bezug auf eine vom Werkstückquerschnitt unabhängige, maschinenfeste Durchlaufachse auszulegen, ergeben sich überraschenderweise Vereinfachungen bei der Anpassung anderer, vom Werkstückformat abhängiger Komponenten.

Gemäß einer Weiterbildung ist vorgesehen, dass wenigstens eine Bearbeitungseinrichtung mindestens ein werkstückberührendes Bearbeitungswerkzeug zur Bearbeitung des Drahts sowie eine Höhenverstelleinrichtung mit einem Antrieb zum, vorzugsweise stufenlosen Verstellen der Höhe des Bearbeitungswerkzeugs aufweist. Damit ist eine automatisierbare Anpassung der Wirkgeometrie einer Bearbeitungseinheit möglich, u.a. für den Fall, dass eine Veränderung der Lage der Durchlaufachse zu Nachteilen an einer Bearbeitungseinrichtung führen könnte.

In einer funktionell und konstruktiv vorteilhaften Ausführung weist die Seitenführungsgruppe neben dem einen Paar erster und zweiter Seitenführungsflächen mindestens ein weiteres Paar erster und zweiter Seitenführungsflächen auf, welches entlang der Durchlaufachse versetzt zum ersten Paar erster und zweiter Seitenführungsflächen angeordnet ist. Die Paare erster und zweiter Seitenführungsflächen sind folglich voneinander beabstandet angeordnet. Dies stellt eine konstruktiv und funktionell vorteilhafte Realisierung zur weiteren Schwingungsreduzierung dar, da dadurch der geführte Draht über eine größere Fläche bzw. eine größere Länge geführt bzw. festgelegt wird. Die Seitenführungselemente sind vorzugsweise einteilig ausgeführt und weisen jeweils zwei Seitenführungsarme auf, die an ihren Stirnseiten jeweils eine Seitenführungsfläche aufweisen.

**In** einer Weiterbildung der Erfindung umfasst die Drahtführungseinrichtung ein oberes Führungselement. Das obere Führungselement ist über einen Antrieb in Richtung der Basis-Führungsfläche (sowie in Gegenrichtung) zustellbar. Dies stellt eine konstruktiv und funktionell vorteilhafte Realisierung der Drahtführungseinrichtung dar. Das obere Führungselement ist dazu vorgesehen, in einem geschlossenen Zustand der Drahtführungseinrichtung mit mindestens einer Kontaktfläche gegen eine Außenseite des Drahts anzuliegen und den Draht auf der Basis-Führungsfläche zu halten. Dadurch liegt der Draht flächig auf der Basis-Führungsfläche auf. Diese Maßnahme kann unter anderem dazu beitragen, bei einer Schnittoperation ein sogenanntes Ausbauchen des Drahtes aufgrund der Schnittkräfte zu verhindern, beispielsweise bei Schnitteinrichtungen, die mit einen Keilschnitt arbeiten (vgl. z.B. EP4093565B1). Die Zustellung kann so eingestellt werden, dass der Draht zwar kontaktiert und ggf. niedergehalten, aber nicht eingeklemmt wird, so dass eine axiale Verschiebung des niedergehaltenen Drahts innerhalb der geschlossenen Drahtführungseinrichtung noch möglich ist.

Mit Hilfe des oberen Führungselements ist es bei Bedarf auch möglich, durch entsprechendes Zustellen des oberen Führungselements den geführten Draht auf der Basis-Führungsfläche festzuklemmen. Die Kontaktfläche des oberen Führungselement kann daher auch als Klemmfläche bezeichnet werden.

In einer Ausgestaltung der Erfindung weist das obere Führungselement einen Träger auf, der an seiner werkstückzugewandten Seite wenigstens ein Kontaktelement mit einer Kontaktfläche zum Werkstückkontakt mit dem Draht aufweist. Das Kontaktelement ist also eine gesondert herstellbare werkstückberührende Komponente des oberen Führungselements. Dies realisiert eine vorteilhaft einfache Ausführung des oberen Führungselements.

Bei manchen Ausführungsformen weist das mindestens eine Kontaktelement auf einer der Basis-Führungsfläche zugewandten Seite einen Reibbelag auf. Der Reibbelag kann hierbei in der Art eines Bremsbelags oder in der Art eines Gleitbelags ausgeführt sein.

In anderen Ausführungen ist das mindestens eine Kontaktelement eine drehbar gelagerte Führungsrolle, wobei eine Mantelfläche bzw. der Außenumfang der Führungsrolle in einem geschlossenen Zustand der Drahtführungseinrichtung als Führungsfläche an dem Draht anliegt bzw. auf diesem aufliegt.

In einer funktionell und konstruktiv vorteilhaften Ausführung weisen das Basis-Führungselement und/oder die Seitenführungselemente ebenfalls drehbar gelagerte Führungsrollen für den Werkstückkontakt auf, wobei jeweils die Mantelfläche bzw. der Außenumfang der Führungsrollen in einem geschlossenen Zustand der Drahtführungseinrichtung als Führungsflächen an dem geführten Draht anliegen. Dies ermöglicht einerseits, den Draht spielfrei zu führen, andererseits die Drahtführungseinrichtung gleichzeitig relativ zu einem geklemmten Draht zu verfahren. Dies stellt konstruktiv und funktionell vorteilhafte Realisierungen insbesondere für das mechanische Abisolieren beschichteter Drähte dar, beispielsweise für das mechanische Abisolieren von Drähten für sogenannte Hairpins aus Kupferlackdraht für Statoren in elektrischen Motoren und Generatoren.

Das Abisolieren kann in vielen Fällen besonders effizient und materialschonend mittels Fräsen durchgeführt werden. Die Drahtführungseinrichtung kann dabei zur Reduzierung von Schwingungen beitragen. Durch ein schwingungsreduziertes Fräsen entstehen beim mechanischen Abisolieren weniger Rattermarken in der Oberfläche des Drahtes. In einer funktionell und konstruktiv vorteilhaften Ausführung weist das obere Führungselement mindestens zwei Kontaktelemente mit jeweils einer Kontaktfläche auf, wobei die zwei Kontaktelemente entlang der Durchlaufachse voneinander beabstandet angeordnet sind. Dadurch ist der Draht über eine breitere Fläche bzw. eine größere Länge festgelegt, so dass Schwingungen im Draht, insbesondere beim Fräsen, weiter reduziert werden.

In einer Ausgestaltung der Erfindung sind die mindestens eine Kontaktfläche des oberen Führungselements und das mindestens eine Paar erster und zweiter Seitenführungsflächen der Seitenführungselemente in Durchlaufrichtung, also entlang der Durchlaufachse, hintereinander angeordnet. Dies stellt eine konstruktiv und funktionell vorteilhafte Realisierung zur weiteren Schwingungsreduzierung dar, da dadurch ebenfalls der geführte Draht über eine breitere Fläche bzw. eine größere Länge geführt bzw. festgelegt wird. Dies ist insbesondere bei einer Fräsoperation eines eingeklemmten Drahts von Vorteil. Zudem ermöglicht dies, dass sich ein in einer Projektion parallel zur Durchlaufachse bildender Führungskanal bis auf ein Minimum verkleinern lässt, d.h. ein Abstand zwischen den beiden Seitenführungselementen einerseits und ein Abstand zwischen dem oberen Führungselement und der Basis-Führungsfläche können jeweils unabhängig voneinander bis auf ein Minimum verkleinert werden. Bei Ausführungen mit mehr als einer Kontaktfläche des oberen Führungselements und/oder mehr als einem Paar erster und zweiter Seitenführungsflächen sind diese alternierend entlang der Durchlaufachse angeordnet. Somit greifen die Kontaktflächen des oberen Führungselements und die Seitenführungsflächen bzw. die Seitenführungsarme der Seitenführungselemente ineinander.

In einer Weiterbildung der Erfindung ist das Basis-Führungselement ortsfest am Träger befestigt. In einem in die Drahtverarbeitungsmaschine eingebauten Zustand der Drahtführungseinrichtung kann der Träger und somit auch das Basis-Führungselement maschinenfest sein, d.h. ortsfest an einem Maschinengestell der Drahtverarbeitungsmaschine befestigt sein. In alternativen Ausführungen kann die Drahtführungseinrichtung längs zum Draht, also entlang der Durchlaufachse, verfahrbar sein.

In einer Weiterbildung der Erfindung sind die erste Seitenführungsfläche und die zweite Seitenführungsfläche zueinander parallel angeordnet, so dass sich in einer Projektion parallel zur Durchlaufachse ein rechteckiger Führungskanal bildet. In alternativen Ausführungen sind die erste Seitenführungsfläche und die zweite Seitenführungsfläche zueinander, in Richtung der Durchlaufachse geneigt angeordnet, so dass sich je nach Ausführung in einer Projektion parallel zur Durchlaufachse ein dreieckiger oder ein trapezförmiger Führungskanal bildet.

Die erfindungsgemäße Drahtverarbeitungsmaschine ist zur Herstellung von Formteilen aus Draht konfiguriert und umfasst mindestens eine zuvor beschriebene Drahtführungseinrichtung. Die Drahtführungseinrichtung kann ortsfest an einem Maschinengestell der Drahtverarbeitungsmaschine angeordnet sein. In alternativen Ausführungen ist die Drahtführungseinrichtung in Richtung der Durchlaufachse verfahrbar.

Die Drahtverarbeitungsmaschine umfasst weiter mindestens eine Bearbeitungseinrichtung zur Bearbeitung des Drahts. Die mindestens eine Bearbeitungseinrichtung kann z.B. eine Biegeeinrichtung, eine Richteinrichtung, eine Schnitteinrichtung, eine Kerbeinrichtung (vgl. z.B. EP4093565B1), eine Abisoliereinrichtung (vgl. z.B. DE102019213976B4) oder ein Teil davon sein, z.B. eine Fräseinrichtung, oder dergleichen.

In einer Weiterbildung der Erfindung weist die Drahtverarbeitungsmaschine mehrere Drahtführungseinrichtungen auf, z.B. zwei, drei, vier, fünf oder mehr Drahtführungseinrichtungen. Dabei liegen die Basis-Führungsflächen der Basis-Führungselemente auf einer gemeinsamen Ebene, d.h. die Basis-Führungsflächen der Basis-Führungselemente bilden eine gemeinsame Nullebene. Die Drahtführungseinrichtungen können sowohl ortsfest an dem Maschinengestell der Drahtverarbeitungsmaschine angeordnet sein als auch relativ zum Maschinengestell der Drahtverarbeitungsmaschine verfahrbar sein.

In einer funktionell und konstruktiv vorteilhaften Ausführung ist eine erste Drahtführungseinrichtung ortsfest an dem Maschinengestell der Drahtverarbeitungsmaschine angeordnet und eine zweite Drahtführungseinrichtung ist relativ zur ersten Drahtführungseinrichtung, vorzugsweise entlang der Drahtführungsachse, verfahrbar. Die Bearbeitungseinrichtung kann entlang der Drahtführungsachse zwischen zwei Drahtführungseinrichtungen angeordnet sein oder den Drahtführungseinrichtungen in Materialförderrichtung nachgeschaltet sein.

Bei der Drahtverarbeitungsmaschine kann es sich beispielsweise um eine Biegemaschine zum Erzeugen von zweidimensional oder dreidimensional gebogenen Biegeteilen aus Drahtmaterial, Bandmaterial oder Rohrmaterial durch Biegen. Eine Biegemaschine zur Herstellung von komplex gebogenen Biegeteilen, wie zum Beispiel Hairpins im Bereich der Elektromobilität, ist beispielsweise in der Offenlegungsschrift WO 2022/073786 A1 gezeigt. Weiter kann es sich bei den Drahtverarbeitungsmaschine beispielsweise auch um eine Richtmaschine zum Richten von Werkstücken, um eine Nagelmaschine oder um eine Federherstellungsmaschine zur Herstellung von Druckfedern, Zugfedern, Schenkelfedern oder anderen federartigen Formteilen durch Federwinden oder Federwickeln handeln.

Gemäß einem Aspekt der Erfindung wird ein Verfahren zur Herstellung von Formteilen aus Draht in einer zuvor beschriebenen Drahtverarbeitungsmaschine bereitgestellt. Bei dem Verfahren werden zum Zentrieren eines durch die Drahtführungseinrichtung verlaufenden Drahts in eine durch die Durchlaufachse verlaufenden Längsebene das erste und das zweite Seitenführungselement parallel zu einer Zustellrichtung, in eine Richtung zur Durchlaufachse hin zugestellt, d.h. das erste und das zweite Seitenführungselement werden parallel zur Zustellrichtung so verfahren, dass sich der Abstand zwischen den beiden Seitenführungselementen verkleinert. Das Zustellen der beiden Seitenführungselemente verläuft vorzugsweise synchron.

Vorzugsweise wird in einem weiteren Schritt ein ggf. vorhandenes oberes Führungselement in eine Zustellrichtung, in Richtung zur Basis-Führungsfläche, zum Halten des Drahts auf der Basis-Führungsfläche zugestellt. Das Zustellen des oberen Führungselements kann zeitlich vor, während und/oder nach dem Zustellen der Seitenführungselemente erfolgen. Im Anschluss daran wird mindestens eine Verarbeitungsoperation, beispielsweise eine Biegeoperation, eine Fräsoperation oder eine Schnittoperation, durchgeführt.

In einer Weiterbildung der Erfindung öffnet sich zum Zuführen des Drahts in die Drahtführungseinrichtung die Drahtführungseinrichtung, indem die Seitenführungselemente und/oder das obere Führungselement jeweils parallel zu deren Zustellrichtungen zurückgezogen bzw. so verfahren, dass sich der Querschnitt des Führungskanals der Drahtführungseinrichtung vergrößert. Mit dieser Maßnahme ist einerseits eine Anpassung der Drahtführungseinrichtung an einen größeren Durchmesser und/oder an eine andere Geometrie des zuzuführenden Drahts möglich, andererseits ist dadurch ein automatisiertes Einfädeln des Drahts in die Drahtführungseinrichtung weniger anfällig gegen Fehler.

### KURZBESCHREIBUNG DER ZEICHNUNGEN

Weitere Vorteile und Aspekte der Erfindung ergeben sich aus den Ansprüchen und aus der Beschreibung von Ausführungsbeispielen der Erfindung, die nachfolgend anhand der Figuren erläutert sind. Dabei zeigen:
- Fig. 1: zeigt eine schematische Seitenansicht einer Drahtverarbeitungsmaschine gemäß einem Ausführungsbeispiel mit erfindungsgemäßen Drahtführungseinrichtungen;
- Fig. 2: zeigt eine schrägperspektivische Ansicht einer Baugruppe einer Drahtverarbeitungsmaschine gemäß einem weiteren Ausführungsbeispiel mit einer Kombination aus einer erfindungsgemäßen Drahtführungseinrichtung gemäß eines ersten Ausführungsbeispiel und einer Schnitteinrichtung gemäß Fig. 1,
- Fig. 3: zeigt eine weitere schrägperspektivische, vergrößerte Ansicht der Drahtführungseinrichtung von Fig. 2,
- Fig. 4: zeigt eine weitere schrägperspektivische, vergrößerte Ansicht der Drahtführungseinrichtung von Fig. 2, wobei ein Seitenführungselement einer Zentriergruppe ausgeblendet ist,
- Fig. 5A: eine Schnittansicht längs einer Linie V-V von Fig. 4, wobei ein Draht frei auf einer Basis-Führungsfläche eines Basis-Führungselements liegt und das Seitenführungselement eingeblendet ist,
- Fig. 5B: die Schnittansicht von Fig. 5a, wobei sich die Drahtführungseinrichtung in einem geschlossenen Zustand befindet und den Draht auf der Basis-Führungsfläche hält,
- Fig. 6: zeigt eine schrägperspektivische Ansicht einer in eine Drahtverarbeitungsmaschine montierten Drahtführungseinrichtung gemäß einem zweiten Ausführungsbeispiel,
- Fig. 7: zeigt eine schrägperspektivische Ansicht einer in eine Drahtverarbeitungsmaschine montierten Drahtführungseinrichtung gemäß einem dritten Ausführungsbeispiel, wobei sich die Drahtführungseinrichtung in einem geöffneten Zustand befindet,
- Fig. 8: zeigt eine schematische Vorderansicht der Drahtführungseinrichtung gemäß Fig. 7,
- Fig. 9: zeigt eine schematische Seitenansicht der Drahtführungseinrichtung gemäß Fig. 7, und
- Fig. 10: zeigt eine schematische Seitenansicht einer Drahtverarbeitungsmaschine gemäß einem weiteren Ausführungsbeispiel mit einer ersten Drahtführungseinrichtung gemäß Fig. 6 und einer zweiten Drahtführungseinrichtung gemäß Fig. 7.

### DETAILLIERTE BESCHREIBUNG DER AUSFÜHRUNGSBEISPIELE

Die Fig. 1 zeigt eine schematische Seitenansicht einer Drahtverarbeitungsmaschine 100 gemäß einem Ausführungsbeispiel. Die Drahtverarbeitungsmaschine 100 ist dafür ausgelegt und eingerichtet, langgestreckte Werkstücke in Form von metallischen Drähten 2 zu verarbeiten, die als Werkstückvorrat 105 in Form eines sogenannten Coils, also eines nach Art einer Spule aufgewickelten Drahtgebindes, zur Verfügung stehen. Aus dem Werkstückmaterial, der ursprünglich in großer Länge auf dem Werkstückvorrat 105 vorliegt, werden in einem computernumerisch gesteuerten Fertigungsprozess mithilfe mehrerer aufeinander folgender Bearbeitungsschritte mehr oder weniger große Stückzahlen gleichartiger oder ungleichartiger Formteile in einem Umformprozess hergestellt. Formteile können generell zweidimensional oder dreidimensional gebogen sein, ggf. auch gerade (z.B. bei Richtmaschinen oder bei Stabkonfektioniermaschinen, wie z.B. in Fig. 1).

Fig. 1 zeigt eine Seitenansicht einer insgesamt als Stabkonfektioniermaschine ausgelegten Drahtverarbeitungsmaschine 100 gemäß einem Ausführungsbeispiel. Die Drahtverarbeitungsmaschine 100 ist zur Herstellung konfektionierter Formteile in Form von geraden Drahtstäben eingerichtet. Die Drahtverarbeitungsmaschine 100 hat ein mit Kleinbuchstaben x, y und z gekennzeichnetes, rechtwinkliges Maschinenkoordinatensystem MK mit einer vertikalen z-Achse und horizontalen x- und y-Achsen. Im dargestellten Beispiel verläuft die x-Achse parallel zu einer Durchlaufrichtung R, in der Drahtmaterial 2 hindurchläuft. Von den Koordinatenachsen des Maschinenkoordinatensystems MK sind die geregelt angetriebenen Maschinenachsen zu unterscheiden, die üblicherweise mit Großbuchstaben (zum Beispiel A-Achse etc.) bezeichnet werden. Eine Steuerungseinheit 110 der Drahtverarbeitungsmaschine 100 steuert und koordiniert die Arbeitsbewegungen aller Maschinenachsen.

Das drahtförmige Ausgangsmaterial (Draht 2) liegt in Form eines gewickelten Materialvorrats 105 (Coil) vor, der im Beispielsfall auf einer Haspel aufgewickelt ist. Das Ausgangsmaterial liegt in Form von elektrisch isoliertem Flachmaterial vor, das ein elektrisch leitendes Trägermaterial aufweist, welches von einer elektrisch isolierenden Isolationsschicht umhüllt ist. Der Begriff "Flachmaterial" bezeichnet hier im allgemeinen Werkstücke, deren elektrisch leitendes Trägermaterial paarweise parallel zueinander ausgerichtete Seitenflächen aufweist. Das Trägermaterial kann z.B. einen Rechteckquerschnitt mit relativ scharfen oder leicht oder komplett gerundeten und/oder mit einer Fase versehenen Kanten aufweisen. Flachmaterialien in Form von isolierten Kupfer- oder Aluminiumdrähten mit Rechteckquerschnitt können zum Beispiel zum Herstellen von Spulenelementen für Elektromotoren oder zum Herstellen von Stromschienen verwendet werden.

Nach Verlassen der Haspel tritt das Flachmaterial mehr oder weniger koaxial zur Durchlaufachse D in eine nachgeschaltete Baugruppe ein. Diese umfasst in dieser Reihenfolge entlang der Durchlaufachse D eine Richteinrichtung 120 mit zwei Richtapparaten mit orthogonalen Richtebenen, eine Längenmesseinrichtung 130 mit einem Messrad, eine Abisoliereinrichtung 200, eine der Abisoliereinrichtung 200 nachgeschaltete Bürsteinrichtung 160, eine der Bürsteinrichtung 160 nachgeschaltete Einzugseinrichtung 140 und eine der Einzugseinrichtung 140 nachgeschaltete Schnitteinrichtung 300, die auch als Trenneinrichtung bezeichnet werden kann.

Der Grundaufbau kann insoweit dem Grundaufbau der Drahtverarbeitungsmaschine des ersten Ausführungsbeispiels der EP4093565B1 entsprechen.

Die integrierte Abisoliereinrichtung 200 dient zum Abisolieren von Abschnitten des isolierten Flachmaterials vor Abtrennen des gerichteten Formteils von dem zugeführten Flachmaterial. Die Fräseinrichtung 200 umfasst zwei axial zueinander versetzt angeordnete Teileinheiten, 200-1, 200-2. Jede der Teileinheiten 200-1, 200-2 ist dafür ausgelegt, in einer Fräsoperation zeitgleich zwei einander gegenüberliegende Seitenflächen des Flachmaterials mittels Umfangsfräsen abzuisolieren. Die Fräseinheiten 200-1, 200-2 sind um 90° zueinander versetzt montiert.

Bei anderen Ausführungsformen arbeitet die Abisoliereinrichtung 200 nach einem anderen Prinzip, z.B. mithilfe von Laserbearbeitung oder mittels einer Schäloperation mittels Messern mit gerader Schneidkante. Eine Abisoliereinrichtung 200 kann auch entfallen, z.B. wenn das zu verarbeitende Ausgangsmaterial blank, also nicht von einer Isolationsschicht umhüllt ist. Gleiches gilt ggf. für die Bürsteinrichtung 160.

Die Vorschubbewegung wird mithilfe der hinter der Abisoliereinrichtung 200 angeordneten Einzugseinrichtung 140 erzeugt, die das Werkstück (Draht 2) mit über die Steuerung 110 vorgebbarem Einzugsprofil durch die vorgeschalteten Einrichtungen hindurchzieht und zur nachgeschalteten Schnitteinrichtung 300 fördert. Die Vorschubkraft in Einzugsrichtung (x-Richtung) entsteht dabei durch Reibung zwischen Einzugswalzen oder Einzugsriemen der Einzugseinrichtung 140 und dem Flachmaterial. Alternativ kann z.B. ein Zangeneinzug vorgesehen sein.

Die Schnitteinrichtung 300 ist der Einzugseinrichtung 140 unmittelbar nachgeschaltet. Innerhalb der Abisoliereinrichtung 120 findet keine biegende Umformung des Flachmaterials statt, so dass die Schnitteinrichtung 300 gerade Formteile vorgebbarer Länge, also Drahtstäbe, vom zugeführten abisolierten Flachmaterial abtrennt.

Nach dem Abtrennen vom zugeführten Drahtmaterial 2 können die Drahtstäbe beispielsweise in einer nicht dargestellten Sammeleinrichtung gesammelt oder mittels einer Transporteinrichtung einer Weiterverarbeitung zugeführt werden.

Die Drahtverarbeitungsmaschine 100 gemäß Fig. 1 umfasst mehrere Drahtführungseinrichtungen 1, 1', 1" und mindestens eine dieser zugeordnete Bearbeitungseinrichtung zur Bearbeitung des durch die Drahtführungseinrichtung 1, 1', 1" geführten Drahts 2. Eine Drahtführungseinrichtung 1, 1', 1" ist eine Einrichtung, die dafür vorgesehen und konstruiert ist, den Draht 2 bei seiner Vorschubbewegung so zu führen, dass beim Vorschub die Längsmittelachse des Drahtes 2 möglichst exakt koaxial zur Durchlaufachse D verläuft. Wenn Bearbeitungseinrichtungen auf diese Durchlaufachse D exakt eingerichtet sind, können bei störungsfreiem Betrieb beste Bearbeitungsergebnisse erzielt werden. Mithilfe einer Drahtführungseinrichtung 1, 1', 1" kann ein Draht 2 z.B. störungsfrei in den Arbeitsbereich einer nachgeschalteten Bearbeitungseinrichtung eingefädelt und/oder durch diese hindurchgeführt werden.

Bei der gemäß Fig. 1 gezeigten Ausführung ist eine erste Drahtführungseinrichtung 1, 1', 1" zwischen den Fräseinheiten 200-1, 200-2 angeordnet, eine zweite Drahtführungseinrichtung 1, 1', 1" ist der Fräseinrichtung 200 nachgeschaltet und eine dritte Drahtführungseinrichtung 1, 1', 1" ist der Schnitteinrichtung 300 vorgeschaltet.

Die Fig. 2 zeigt eine Baugruppe der Drahtverarbeitungsmaschine 100. Die Baugruppe umfasst eine Bearbeitungseinrichtung in Form einer Schnitteinrichtung 300, mit welcher das fertiggestellte Formteil (gerichteter Drahtstab vorgegebener Länge, teilweise ummantelt mit einer Isolierschicht, blanke Enden) vom zugeführten Draht 2 abgetrennt wird. Die Schnitteinrichtung 300 umfasst eine Kerbeinrichtung 305 zum 4-fach Kerben ähnlich der Schnitteinrichtung der WO 2021/148343 A1.

Im Unterschied dazu ist die Kerbeinrichtung 305 hier mittels einer Höhenverstelleinrichtung 310 automatisch in der Höhe verstellbar, um das Zentrum der werkstückberührenden Komponente(n) der Kerbeinrichtung 305 für jeden Drahtquerschnitt auf die Drahtführungsachse D einstellen zu können.

Die Drahtführungseinrichtung 1, 1', 1" (vgl. Fig 2) ist zur Führung einer Längsbewegung des Drahts 2 koaxial mit der Durchlaufachse D in der Drahtverarbeitungsmaschine 100 bei der Herstellung von Formteilen aus Draht 2 ausgelegt und eingerichtet. Dazu weist die Drahtführungseinrichtung 1 einen gestellfest montierbaren Träger 10, ein Basis-Führungselement 20 und eine Seitenführungsgruppe 30' auf. Das Basis-Führungselement 20 ist von dem Träger 10 getragen und weist mindestens eine zum Kontakt mit dem Draht 2 vorgesehene Basis-Führungsfläche 21 auf, wie beispielsweise in den Fig. 2 und 4 gezeigt ist. Der Träger 10 ist an einem Maschinengestell 180 gestellfest montiert. Die Basis-Führungsfläche 21 ist als Auflagefläche für den Draht 2 vorgesehen, wie insbesondere in der Fig. 5A gezeigt ist.

Die Seitenführungsgruppe 30' umfasst ein erstes Seitenführungselement 31 mit mindestens einer der Durchlaufachse D zugewandten ersten Seitenführungsfläche 32 und ein bezogen auf die Durchlaufachse D gegenüberliegend angeordnetes zweites Seitenführungselement 33 mit mindestens einer der Durchlaufachse D zugewandten zweiten Seitenführungsfläche 34. Jedes der Seitenführungselemente 31, 33 besteht aus einem einteiligen gewinkelten Metallstück mit zwei nach innen gerichteten Seitenführungsarmen 31A, 31B, 33A, 33B und weist genau zwei Seitenführungsflächen 32, 34 auf, die durch die nach innen gerichteten Stirnseiten der Seitenführungsarme 31A, 31B, 33A, 33B gebildet sind. In den gezeigten Ausführungsbeispielen ist die Seitenführungsgruppe 30' als Zentriergruppe 30 ausgebildet. Die Seitenführungselemente 31, 33 sind jeweils gegenüber dem Träger 10 in einer senkrecht zur Durchlaufrichtung R im Wesentlichen horizontal verlaufenden Zustellrichtung linear beweglich gelagert.

In einer nicht gezeigten Ausfügungsform ist eines der beiden Seitenführungselemente 31, 33 feststehend und nur das andere der beiden Seitenführungselemente 31, 33 ist zustellbar bzw. linear beweglich gelagert.

Die Zentriergruppe 30 umfasst weiter ein über Steuersignale einer Steuereinheit steuerbares, im Beispielsfall pneumatisches Antriebssystem 35 zur Erzeugung von gelichzeitig verlaufenden, gegenläufigen Zustellbewegungen der Seitenführungselemente 31, 33, wie beispielsweise in der Fig. 3 gezeigt ist.

Die Basis-Führungsfläche 21 und die Seitenführungsflächen 32, 34 begrenzen in einer Projektion parallel zur Durchlaufachse D einen Führungskanal 22 variabler Breite für den Draht 2, wie insbesondere in den Fig. 5A und 5B gezeigt ist. Dabei ist in dieser Projektion der Führungskanal 22 zumindest unten (durch die Basis-Führungsfläche 21) und seitlich (durch die Seitenführungsflächen 32, 34) geschlossen. Durch die variable Breite des Führungskanals 22 ermöglicht die Drahtführungseinrichtung 1, 1', 1" das Führen von Drähten 2 unterschiedlicher Durchmesser und unterschiedlicher Geometrien, ohne dafür einen Werkzeugwechsel durchzuführen. Für die Verstellung wird kein Bedienereingriff benötigt. Die Verstellung erfolgt antriebsgesteuert und stufenlos. Es wird somit eine querschnittsunabhängige Führung realisiert.

In den gezeigten Ausführungen weist die Zentriergruppe 30 Seitenführungselemente 31, 33 mit jeweils zwei Seitenführungsflächen 32, 34 auf. Die Zentriergruppe 30 weist folglich zwei Paare erster und zweiter Seitenführungsflächen 32, 34 auf.

Eine Zentriergruppe 30 kann auch mehr als zwei Paare erster und zweiter Seitenführungsflächen 32, 34 aufweisen, z.B. drei oder vier, ggf. kann auch eine einzige Seitenführungsfläche 32, 34 ausreichen.

Bei den dargestellten Ausführungsformen umfasst die Drahtführungseinrichtung 1, 1', 1" ein oberes Führungselement 50. Das obere Führungselement 50 ist über einen z.B. hydraulischen oder pneumatischen Antrieb 56 in Richtung der Basis-Führungsfläche 21 (nach unten) und in Gegenrichtung (nach oben) zustellbar.

In einem geschlossenen Zustand der Drahtführungseinrichtung 1, 1', 1" ist das obere Führungselement 50 dazu vorgesehen, mit mindestens einer Kontaktfläche 51, hier mit zwei axial beabstandeten Kontaktflächen, gegen eine Außenseite des Drahts 2 anzuliegen und den Draht 2 auf der Basis-Führungsfläche 21 zu halten, wie insbesondere in der Fig. 5B gezeigt ist. Dadurch liegt der Draht 2 nicht nur in einer durch die Durchlaufachse D verlaufenden Längsebene, sondern auch flächig auf der Basis-Führungsfläche 21 auf, wie beispielsweise in der Fig. 4 gezeigt ist. Mit Hilfe des oberen Führungselements 50 ist es zudem möglich, bei Bedarf den Draht 2 auf der Basis-Führungsfläche 21 festzuklemmen.

In den dargestellten Ausführungsformen weist das obere Führungselement 50 auf einer der Basis-Führungsfläche 21 zugewandten Seite 52 eines Trägers 57 mindestens ein Kontaktelement 53 mit der Kontaktfläche 51 auf, wie beispielsweise in den Fig. 4 und 9 gezeigt ist.

Bei der Ausführungsform gemäß der Fig. 1 bis 5B weist das obere Führungselement 50 zwei Kontaktelemente 53 mit jeweils flachen, im Wesentlichen ebenen Kontaktflächen auf. Bei der Ausführungsform gemäß der Fig. 7 bis 9 weist das obere Führungselement 50 drei Kontaktelemente 53 auf. Bei beiden Ausführungsformen sind die Kontaktelemente 53 entlang der Durchlaufachse D voneinander beabstandet angeordnet. Dadurch ist der Draht 2 über eine breitere Fläche bzw. eine größere Länge festgelegt.

In manchen Ausführungsformen weist das mindestens eine Kontaktelement 53 einen Reibbelag 54 auf, wie in den Fig. 1 bis 5B gezeigt ist. Abhängig von der gewünschten Funktion kann der Reibbelag 54 hierbei in der Art eines Bremsbelags mit einem hohen Reibwert oder in der Art eines Gleitbelags mit einem niedrigen Reibwert ausgeführt sein.

In alternativen Ausführungsformen ist das mindestens eine Kontaktelement 53 eine drehbar gelagerte Führungsrolle 55, wie in den Fig. 7 bis 9 gezeigt ist. Dabei liegt in einem geschlossenen Zustand der Drahtführungseinrichtung 1' die Mantelfläche bzw. der Außenumfang der Führungsrolle 55 auf dem Draht 2 auf.

Bei der in den Fig. 7 bis 9 gezeigten Ausführung einer Drahtführungseinrichtung 1' weisen neben dem oberen Führungselement 50 sowohl das Basis-Führungselement 20 als auch die Seitenführungselemente 31, 33 ebenfalls drehbar gelagerte Führungsrollen 23, 36 auf, die jeweils in einem geschlossenen Zustand der Drahtführungseinrichtung 1' mit deren Mantelflächen bzw. Außenumfängen an dem geführten Draht 2 anliegen.

In den entsprechenden Ausführungen sind die mindestens eine Kontaktfläche 51 des oberen Führungselements 50 und das mindestens eine Paar erster und zweiter Seitenführungsflächen 32, 34 der Seitenführungselemente 31, 33 in Durchlaufrichtung hintereinander angeordnet, wie insbesondere in der Fig. 2 gezeigt ist. Bei Ausführungen mit mehr als einer Kontaktfläche 51 und/oder mehr als einem Paar erster und zweiter Seitenführungsflächen 32, 34 sind diese, wie in den gezeigten Ausführungen gezeigt, alternierend entlang der Durchlaufachse D angeordnet. Somit greifen die Kontaktflächen 51 des oberen Führungselements 50 und die Seitenführungsflächen 32, 34 bzw. die Seitenführungsarme 31A, 31B, 33A, 33B der Seitenführungselemente 31, 33 ineinander, wie insbesondere in den Fig. 3, 6 und 9 gezeigt ist.

Bei der in den Fig. 1 bis 5 gezeigten Ausführungsform ist in einem in die Drahtverarbeitungsmaschine 100 eingebauten Zustand der Drahtführungseinrichtung 1 der Träger 10 und somit auch das Basis-Führungselement 20 maschinenfest, d.h. ortsfest an dem an einem Maschinengestell 110 der Drahtverarbeitungsmaschine 100 befestigt.

In alternativen Ausführungen ist die Drahtführungseinrichtung 1' relativ zum Maschinengestell 10 längs zum Draht 2, also entlang der Durchlaufachse D, verfahrbar, wie in der Fig. 6 gezeigt ist.

In vorteilhaften Ausführungsformen sind die erste Seitenführungsfläche 32 und die zweite Seitenführungsfläche 34 zueinander parallel angeordnet, wie insbesondere in den Fig. 4 und 8 gezeigt ist. In einer Projektion parallel zur Durchlaufachse D bildet sich dadurch ein rechteckiger Führungskanal 22.

Die Fig. 10 illustriert eine Anordnung mit zwei Drahtführungseinrichtungen 1', 1", die im Bereich der Abisoliereinrichtung 200 entlang der Durchlaufachse D voneinander beabstandet angeordnet sind.

Die Basis-Führungsflächen 21 der beiden Drahtführungseinrichtungen 1', 1" liegen auf einer gemeinsamen Ebene, d.h. die Basis-Führungsflächen 21 bilden eine gemeinsame Nullebene.

Bei der in Fig. 10 gezeigten Ausführung ist eine erste Drahtführungseinrichtung 1' ortsfest an dem Maschinengestell 180 der Drahtverarbeitungsmaschine 100 angeordnet und eine zweite Drahtführungseinrichtung 1" ist relativ zur ersten Drahtführungseinrichtung 1' entlang der Drahtführungsachse D verfahrbar. Eine Bearbeitungseinrichtung in Form einer Fräseinrichtung 200, die zum Abisolieren des Drahts genutzt wird, ist zwischen den beiden Drahtführungseinrichtungen 1', 1" angeordnet.

Das erfindungsgemäße Verfahren zur Herstellung von Formteilen aus Draht 2 wird in einer der vorbeschriebenen Drahtverarbeitungsmaschinen 100 durchgeführt. Bei dem Verfahren werden zum Zentrieren eines durch die Drahtführungseinrichtung 1, 1', 1" verlaufenden Drahts 2 in eine durch die Durchlaufachse D verlaufende vertikale Längsebene das erste und das zweite Seitenführungselement 31, 33 jeweils in eine Zustellrichtung Z_{S1}, Z_{S2}, zur Durchlaufachse D hin, zugestellt, bis die Seitenführungselemente 31, 33 mit deren Seitenführungsflächen 32, 34 an dem Draht 2 anliegen und der Draht dadurch in Querrichtung zentriert ist, wie in insbesondere in den Fig. 5A und 5B gezeigt ist.

Zeitlich danach wird in einem weiteren Verfahrensschritt das obere Führungselement 50 in eine Zustellrichtung Z_{F}, in eine Richtung zur Basis-Führungsfläche 21 hin, zum Halten des Drahts 2 auf der Basis-Führungsfläche 21 zugestellt.

Nach dem Zustellen sowohl der Seitenführungselemente 31, 33 als auch des oberen Führungselements 50 wird mindestens eine Bearbeitungsoperation durchgeführt. Dies kann beispielsweise eine Biegeoperation, eine Fräsoperation oder eine Schnittoperation sein.

In einem alternativen Verfahren ist zum Führen eines durch die Drahtführungseinrichtung 1, 1', 1" verlaufenden Drahts 2 eines der beiden Seitenführungselemente 31, 33 feststehend und das andere der beiden Seitenführungselemente 31, 33 wird in Richtung des feststehenden Seitenführungselements 31, 33 hin zugestellt, bis die Seitenführungselemente 31, 33 mit deren Seitenführungsflächen 32, 34 an dem Draht 2 anliegen.

In vorteilhaften Ausführungsformen öffnet sich zum Zuführen des Drahts 2 in die Drahtverarbeitungsmaschine 100 bzw. in die Drahtführungseinrichtung 1, 1', 1" die Drahtführungseinrichtung 1, 1', 1", indem die Seitenführungselemente 31, 33 und/oder das obere Führungselement 50 jeweils parallel zu deren Zustellrichtungen zurück verfahren (siehe Pfeile Z_{S1}, Z_{S2}, Z_{F}). Dadurch vergrößert sich der Querschnitt des Führungskanals 22 der Drahtführungseinrichtung 1, 1', 1", wodurch beispielsweise ein automatisiertes Einfädeln des Drahts 2 in die Drahtführungseinrichtung 1, 1', 1" weniger anfällig gegen Fehler ist.

Bei der querschnittsunabhängigen Führung des Drahts 2 zu einer Schnitteinrichtung 300 wird der Draht 2 zum Schneiden geklemmt, um ein Ausbauchen aufgrund des Keilschnittes zu verhindern. Die schwimmend gelagerte Schnitteinrichtung 300 schwimmt dabei Richtung Stabübergabe. Der Draht 2 wird zur Schneideeinrichtung 300 ausgerichtet, dabei wird er immer zentrisch gespannt, die Unterkante bleibt querschnittsunabhängig gleich auf dem Niveau der Basis-Führungsfläche 21.

Bei der querschnittsunabhängigen Führung des Drahts 2 im Rahmen der mechanischen Abisolierung wird der Draht 2 zur Fräseinrichtung 200 ausgerichtet und zentrisch gespannt, die Unterkante bleibt gleich. Zum Fräsen wird der Draht 2 geklemmt, je nach Teilungslänge an der richtigen Position. Dazu kann die als Klemmeinrichtung nutzbare Drahtführungseinrichtung 1, 1', 1" verfahrbar sein.

In allen Fällen können unterschiedliche Drahtabmessungen hergestellt bzw. bearbeitet werden, zum Formatwechsel wird kein Werkzeugwechsel benötigt Es werden keine genau gefertigten querschnittsabhängigen Führungen benötigt. Ein automatisiertes Einfädeln wird weniger fehleranfällig.

Sowohl die Drahtverarbeitungsmaschine 100 als auch die Drahtführungseinrichtung 1, 1', 1" selbst werden hier jeweils am Beispiel der Verarbeitung bzw. zur Führung von Draht 2 gezeigt und beschrieben. Der Draht 2 ist jedoch als rein exemplarisch bzw. repräsentativ für ein langgestrecktes Werkstück zu verstehen und kann bei weiteren Ausführungsbeispielen ein Rohr, ein Band oder dergleichen sein.

Eine Drahtverarbeitungsmaschine kann mehr als zwei oder mehr als Drahtführungseinrichtungen 1, 1', 1" aufweisen.

## Patentansprüche

1. Drahtführungseinrichtung (1, 1', 1") zur Führung einer Längsbewegung eines Drahts (2) koaxial mit einer Durchlaufachse (D) in einer Drahtverarbeitungsmaschine (100) bei der Herstellung von Formteilen aus Draht (2), umfassend:
- einen gestellfest montierbaren Träger (10),
- ein Basis-Führungselement (20), das von dem Träger (10) getragen ist und mindestens eine zum Kontakt mit dem Draht (2) vorgesehene Basis-Führungsfläche (21) aufweist, welche im montierten Zustand der Drahtführungseinrichtung (1, 1', 1") als Auflagefläche für den Draht (2) vorgesehen ist,
- eine Seitenführungsgruppe (30') umfassend ein erstes Seitenführungselement (31) mit mindestens einer der Durchlaufachse (D) zugewandten ersten Seitenführungsfläche (32), ein gegenüberliegend angeordnetes zweites Seitenführungselement (33) mit mindestens einer der Durchlaufachse (D) zugewandten zweiten Seitenführungsfläche (34), und ein über Steuersignale mindestens einer Steuereinheit steuerbares Antriebssystem (35) zur Erzeugung einer Zustellbewegung wenigstens eines der Seitenführungselemente (31, 33), derart,
- dass die Basis-Führungsfläche (21) und die Seitenführungsflächen (32, 34) in einer Projektion parallel zur Durchlaufachse (D) einen Führungskanal (22) variabler Breite für den Draht (2) begrenzen.

2. Drahtführungseinrichtung (1, 1', 1") nach Anspruch 1, weiter **dadurch gekennzeichnet, dass**
- die Seitenführungsgruppe (30') als Zentriergruppe (30) ausgebildet ist und
- das Antriebssystem (35) zur Erzeugung von gegenläufigen Zustellbewegungen der Seitenführungselemente (31, 33) eingerichtet ist.

3. Drahtführungseinrichtung (1, 1', 1") nach Anspruch 1 oder 2, weiter **dadurch gekennzeichnet, dass** das Basis-Führungselement (20) keinen Antrieb aufweist und/oder fest am Träger (10) angebracht ist.

4. Drahtführungseinrichtung (1, 1', 1") nach einem der Ansprüche 1 bis 3, weiter **dadurch gekennzeichnet, dass** die Seitenführungsgruppe (30') zusätzlich zu dem einen Paar erster und zweiter Seitenführungsflächen (32, 34) mindestens ein weiteres Paar erster und zweiter Seitenführungsflächen aufweist (32, 34), welches entlang der Durchlaufachse (D) versetzt zum ersten Paar erster und zweiter Seitenführungsflächen (32, 34) angeordnet ist.

5. Drahtführungseinrichtung (1, 1', 1") nach einem der Ansprüche 1 bis 4, weiter **dadurch gekennzeichnet, dass** die Drahtführungseinrichtung (1, 1', 1") ein oberes Führungselement (50) umfasst, welches über einen Antrieb (56) in Richtung der Basis-Führungsfläche (21) zustellbar ist und dazu ausgebildet ist, in einem geschlossenen Zustand der Drahtführungseinrichtung (1, 1', 1") mit mindestens einer Kontaktfläche (51) gegen eine Außenseite des Drahts (2) anzuliegen und den Draht (2) auf der Basis-Führungsfläche (21) zu halten.

6. Drahtführungseinrichtung (1, 1', 1") nach Anspruch 5, weiter **dadurch gekennzeichnet, dass** das obere Führungselement (50) einen Träger (57) aufweist, der an seiner werkstückzugewandten Seite (52) wenigstens ein Kontaktelement (53) mit einer Kontaktfläche (51) zum Werkstückkontakt mit dem Draht (2) aufweist, insbesondere wobei das mindestens eine Kontaktelement (53) einen Reibbelag (54) aufweist.

7. Drahtführungseinrichtung (1, 1', 1") nach Anspruch 6, weiter **dadurch gekennzeichnet, dass** das mindestens eine Kontaktelement (53) eine drehbar gelagerte Führungsrolle (55) ist, wobei vorzugsweise das Basis-Führungselement (20) und/oder die Seitenführungselemente (31, 33) ebenfalls drehbar gelagerte Führungsrollen (23, 36) für den Werkstückkontakt aufweisen.

8. Drahtführungseinrichtung (1, 1', 1") nach einem der Ansprüche 5 bis 7, weiter **dadurch gekennzeichnet, dass** die mindestens eine Kontaktfläche (51) des oberen Führungselements (50) und das mindestens eine Paar erster und zweiter Seitenführungsflächen (32, 34) der Seitenführungselemente (31, 33) in Durchlaufrichtung (R) hintereinander angeordnet sind, wobei vorzugsweise bei Ausführungen mit mehr als einer Kontaktfläche (51) des oberen Führungselements (50) und/oder mehr als einem Paar erster und zweiter Seitenführungsflächen (32, 34) diese alternierend entlang der Durchlaufachse (D) angeordnet sind, wobei Kontaktflächen (51) des oberen Führungselements (50) und die Seitenführungsflächen (32, 34) bzw. Seitenführungsarme (31A, 31B, 33A, 33B) der Seitenführungselemente (31, 33) ineinandergreifen.

9. Drahtführungseinrichtung (1, 1', 1") nach einem der Ansprüche 1 bis 8 weiter **dadurch gekennzeichnet, dass**
- die erste Seitenführungsfläche (32) und die zweite Seitenführungsfläche (34) zueinander parallel angeordnet sind, oder
- die erste Seitenführungsfläche (32) und die zweite Seitenführungsfläche (34) zueinander geneigt angeordnet sind.

10. Drahtverarbeitungsmaschine (100) zur Herstellung von Formteilen aus Draht (2) mit mindestens einer Drahtführungseinrichtung (1, 1', 1") nach einem der Ansprüche 1 bis 9 und mindestens einer Bearbeitungseinrichtung zur Bearbeitung des Drahts (2), wobei die Drahtführungseinrichtung (1, 1', 1") ortsfest an einem Maschinengestell (180) der Drahtverarbeitungsmaschine (100) angeordnet ist oder in Richtung der Durchlaufachse (D) verfahrbar ist.

11. Drahtverarbeitungsmaschine (100) nach Anspruch 10, weiter **dadurch gekennzeichnet, dass** die Drahtverarbeitungsmaschine (100) mehrere Drahtführungseinrichtungen (1, 1', 1") aufweist, wobei die Basis-Führungsflächen (21) der Basis-Führungselemente (20) auf einer gemeinsamen Ebene liegen.

12. Drahtverarbeitungsmaschine (100) nach Anspruch 10 oder 11, weiter **dadurch gekennzeichnet, dass**
- die Bearbeitungseinrichtung mindestens ein werkstückberührendes Bearbeitungswerkzeug zur Bearbeitung des Drahts (2) sowie eine Höhenverstelleinrichtung (310) mit einem Antrieb zum, vorzugsweise stufenlosen verstellen der Höhe des Bearbeitungswerkzeugs aufweist, und/oder
- die Bearbeitungseinrichtung ausgewählt ist aus der Gruppe:
- eine Biegeeinrichtung, eine Richteinrichtung, eine Schnitteinrichtung, eine Kerbeinrichtung, eine Abisoliereinrichtung, eine Fräseinrichtung oder dergleichen.

13. Verfahren zur Herstellung von Formteilen aus Draht (2) in einer Drahtverarbeitungsmaschine (100) nach einem der Ansprüche 10 bis 12, wobei das Verfahren die Schritte aufweist:
- Zustellen des ersten und zweiten Seitenführungselements (31, 33) jeweils in eine Zustellrichtung (Z_{S1}, Z_{S2}) zum Zentrieren des Drahts (2) in eine durch die Durchlaufachse (D) verlaufenden Längsebene, und
- Durchführen mindestes einer Bearbeitungsoperation.

14. Verfahren nach Anspruch 13, weiter **gekennzeichnet durch** den weiteren Schritt:
- Zustellen des oberen Führungselements (50) in eine Zustellrichtung (Z_{F}) zum Halten des Drahts (2) auf der Basis-Führungsfläche (21).

15. Verfahren nach Anspruch 13 oder 14, weiter **dadurch gekennzeichnet, dass** sich zum Zuführen des Drahts (2) in die Drahtführungseinrichtung (1, 1', 1") die Drahtführungseinrichtung (1, 1', 1") öffnet, indem die Seitenführungselemente (31, 33) und/oder das obere Führungselement (50) jeweils entlang deren Zustellrichtungen (Z_{S1}, Z_{S2}, Z_{F}) zurückverfahren werden.
